# EUROPÄISCHE PATENTSCHRIFT

(11) **EP 1 745 231 B1**
(45) Veröffentlichungstag und Bekanntmachung des Hinweises auf die Patenterteilung: **16.04.2008**
(21) Anmeldenummer: 05755933.8
(22) Anmeldetag: 09.05.2005
(51) Int. Cl.: F16K 1/30, F16L 37/23, F16L 37/34, F17C 13/04

(54) **KUPPLUNG FÜR EINE DRUCKGASFLASCHE**
COUPLING DEVICE FOR A COMPRESSED GAS CYLINDER
DISPOSITIF D'ACCOUPLEMENT D'UNE BOUTEILLE DE GAZ SOUS PRESSION

(30) Priorität: 13.05.2004 DE 102004024597
(43) Veröffentlichungstag der Anmeldung: 24.01.2007
(73) Patentinhaber: MSA Auer GmbH, 12059 Berlin (DE)
(72) Erfinder: KADOW, Peter, 12559 Berlin (DE); KLING, Peter, 12101 Berlin (DE); KUBA, Thomas, 15723 Schulzendorf (DE); WEBER, Wolfgang, 10213 Berlin (DE)
(74) Vertreter: Wablat, Wolfgang
(86) Internationale Anmeldenummer: PCT/DE2005/000874
(87) Internationale Veröffentlichungsnummer: WO 2005/111478

(56) Entgegenhaltungen:
- DE-A1- 2 333 620
- DE-A1- 4 114 465
- US-A1- 2002 112 766
- US-A1- 2003 209 269
- US-B1- 6 341 803

## Beschreibung

Die Erfindung betrifft eine Druckgasflasche mit einer Kupplung zur Verbindung mit einem an einen Verbraucher, einen Verteiler oder eine Füllstation, auschließbaren Anschlussorgan, insbesondere für Pressluftatemgeräte.

Bei Pressluftatmer-Gerätesystemen weisen die zugehörigen Druckluftflaschen im Bereich des Flaschenventils einen zumeist senkrecht zur Längsachse der Druckluftflasche angeordneten Anschlussstutzen mit einem Innengewinde auf. Die Ausbildung der Druckluftflaschen mit einem derartigen Anschlussstutzen ist durch Normung festgelegt und nicht veränderbar. Die Verbindung der Druckluftflasche, beispielsweise mit einem Druckminderer oder einem Verteilerstück eines Pressluftatemgerätes, bereitet insofern Schwierigkeiten, als der Anschlussstutzen der Flasche bzw. das mittels Handrad drehbare Außengewinde-Anschlussstück am Druckminderer bzw. Verteilerstück beim Anlegen der schweren gefüllten Flasche, insbesondere beim schnellen Flaschenwechsel während eines Einsatzes, leicht verkanten kann. Der ohnehin für die Herstellung der Schraubverbindung erforderliche Zeitaufwand wird dadurch noch größer. Andererseits ist ein sicherer gasdichter Anschluss unter den beispielsweise während eines Feuerwehreinsatzes herrschenden Bedingungen nicht gewährleistet. Abgesehen von dem Sicherheitsrisiko kann das durch einen nicht dichten Anschluss nach dem Öffnen des Flaschenventils unter hohem Druck entweichende Gas die Dichtung des Flaschenanschlusses beschädigen.

Aus der DE 41 14 465 A1 ist eine Hydraulik-Steckkupplung mit einem Anschlussorgan und einem Steckkupplungsteil und an diesen vorgesehenen, federbelastete Verschlusselemente und Rastelemente aufweisenden Steckverbindungsmitteln bekannt. Ähnliche Kupplungen werden auch in der DE 23 33 620 A1 und der US 6 341 803 B1 beschrieben. Der Nachteil der bekannten Kupplungen besteht darin, dass in entkoppeltem Zustand bei versehentlicher Druckzufuhr an das Kupplungsteil aufgrund des mit hoher Geschwindigkeit austretenden Gases Personen- und Sachschäden auftreten können.

Der Erfindung liegt die Aufgabe zugrunde, ausgehend von dem genormten Innengewindeanschluss der Druckgasflasche eine Kupplung für den auch unter schwierigen Einsatzbedingungen einfachen, schnellen und sicheren Anschluss der Druckgasflasche an einen Verbraucher und für deren sichere Handhabung auch in entkoppeltem Zustand zu entwickeln.

Erfindungsgemäß wird die Aufgabe mit einer gemäß den Merkmalen des Patentanspruchs 1 ausgebildeten Drückgasflasche gelöst.

Der Grundgedanke der Erfindung besteht in der Anordnung eines in entkoppeltem Zustand so in einem Ringspalt zwischen einem Schließpilz und einem Schließring gehaltenen Vershlussringes, dass bei geöffneter Druckgasflasche ein begrenzter Gasvolumenstrom abströmen kann.

Die Kupplung umfasst die Anordnung eines separaten, zwischen die Druckgasflasche und beispielsweise den Druckminderer eines Pressluftatemgerätes geschalteten Kupplungsteils, das mit dem genormten Anschluss des Druckgasflasche verschraubbar ist und das über Steckverbindungsmittel auf einfache Weise sowie schnell und sicher an den hier beispielhaft erwähnten Druckminderer anschließbar ist. Insbesondere beim Wechseln der Druckgasflaschen für Pressluftatemgeräte unter Einsatzbedingungen ist eine derartige Kupplung äußerst vorteilhaft, da der Anschluss lediglich durch Ineinanderstecken zweier Steckelemente erfolgt. Die Steckverbindung ist so ausgebildet, dass an den offenen Seiten der beiden Verbindungselemente jeweils federbelastete Verschlusselemente angeordnet sind, die in nicht gekoppeltem Zustand die Anschlussseite abdecken und somit Verschmutzungen verhindern und einen jederzeit sicheren Kopplungsvorgang gestatten. In gekoppeltem Zustand werden die Verschlusselemente beim Zusammenstecken durch das jeweils andere Steckverbindungsmittel axial verschoben, um den Gasdurchgang freizugeben. Das Verschlusselement an dem mit der Druckgasflasche verbundenen Kupplungsteil fungiert gleichzeitig als Abströmsicherung, und zwar derart, dass bei versehentlichem Öffnen des Flaschenventils in nicht gekuppeltem Zustand ein kleiner Druckluftvolumenstrom über das federbelastete Verschlusselement abströmt und somit Unfälle aufgrund des plötzlich mit hoher Geschwindigkeit austretenden Gases verhindert werden. Schließlich sind an den beiderseitigen Steckelementen auch noch Rastmittel zur Verriegelung der Steckverbindung vorgesehen, wobei die Verrastung nur durch eine manuell ausgeführte Dreh- und Längsbewegung eines am Kupplungsteil vorgesehenen Betätigungselements gelöst werden kann und ein selbsttätiges Lösen der Steckverbindung mithin ausgeschlossen ist. Aufgrund der Ausbildung als Steckverbindung in Kombination mit den Verschluss- und Rastelementen wird die erfindungsgemäße Kupplung den an einen derartigen Anschluss gestellten Anforderungen an eine hohe Sicherheit und eine schnelle Herstellung der Verbindung gerecht.

Aus den Unteransprüchen ergeben sich weitere Merkmale und vorteilhafte Ausgestaltungen der Erfindung.

Ein Ausführungsbeispiel der Erfindung wird anhand der Zeichnung näher erläutert. Es zeigen:
- Fig. 1: eine Seitenansicht der Kupplung zwischen einer Druckluftflasche (Druckgasflasche) und einem Druckminderer eines Pressluftatemgerätes in auseinandergezogener Lage der einzelnen Teile;
- Fig. 2: die Kupplung zwischen Druckluftflasche und Druckminderer nach Fig. 1 in montiertem, jedoch nicht gekuppeltem Zustand;
- Fig. 3: eine Schnittansicht der Kupplungselemente in nicht gekuppeltem Zustand; und
- Fig. 4: eine Schnittansicht der Kupplungselemente im Betriebszustand.

Gemäß Fig. 1 und 2 ist das Flaschenventil 1 einer Druckluftflasche 2 in üblicher Weise mit einem Anschlussstutzen 3 mit Innengewinde 4 versehen. In einer Gewindebohrung 5 des Druckminderers 6 ist ein mit einem Stecknippel 8 ausgebildetes Anschlussorgan 7 verschraubt. Der Stecknippel 8 weist eine unter der Wirkung einer Schraubendruckfeder 9 stehende Verschlusskappe 10 auf, die in Verbindung mit einer Dichtung 11 den Druckminderer 6 in dem nicht an die Druckluftflasche 2 angeschlossenen Zustand vor Verschmutzung schützt. Das Kupplungsteil 12, mit dem die Verbindung zwischen dem Anschlussstutzen 3 und dem Stecknippel 8 herstellt wird, umfasst eine Gewindehülse 13, die in dem Anschlussstutzen 3 mittels eines Handrades 14 verschraubbar ist. Die Abdichtung im Anschlussstutzen erfolgt mittels einer Dichtung 15. Das Kupplungsteil 12 weist einen in der Luftdurchgangsbohrung 16 ausgebildeten Schließpilz 17 auf, der mit einem Schließring 18 einen Ringspalt 19 bildet. In dem nicht mit dem Stecknippel 8 gekoppelten Zustand ist der Ringspalt 19 durch einen unter der Wirkung einer Schraubendruckfeder 20 stehenden Verschlussring 21 verschlossen und verringert somit die Verschmutzungsgefahr. Dieser federbelastete Verschlussring 21 bildet zusammen mit dem Schließpilz 17 aber gleichzeitig eine Abströmsicherung, die in nicht gekoppeltem Zustand bei unbeabsichtigtem Öffnen des Flaschenventils 1 die Menge des abströmenden Gases auf ca. 5 l/min begrenzt und dadurch die Unfallgefahr einschränkt und die es außerdem ermöglicht, dass das Kupplungsteil 12 gegebenenfalls von der unter Druck stehenden Druckluftflasche 2 getrennt werden kann. Fig. 4 zeigt das Kupplungsteil 12 und den Stecknippel 8 in gekoppeltem - ineinander gestecktem - Zustand. Dabei ist die Verschlusskappe 10 durch den Schließpilz 17 entgegen der Wirkung der Schraubendruckfeder 9 in der Luftdurchgangsbohrung 22 des Stecknippels 8 zurückgedrückt, während der Verschlussring 21 durch den Stecknippel 8 in entgegengesetzter Richtung entgegen der Wirkung der Schraubendruckfeder 20 zurückgedrückt ist. Dadurch ist bei geöffnetem Flaschenventil 1 der Weg für die Druckluft von der Druckluftflasche 2 zum Druckminderer 6 frei. Aus Fig. 4 ist erkennbar, dass der Stecknippel 8 mittels am Innenumfang des Handrades 14 gehaltener Verrastkugeln 23 und einer am Außenumfang des Stecknippels 8 verlaufenden Rastnut 25 in dem Kupplungsteil 12 arretiert ist. Erst durch zwei aufeinanderfolgende Tätigkeiten des Benutzers, nämlich Drehen des beweglich gelagerten Handrades 14 und anschließendes Ziehen des Handrades 14 entgegen einer auf dem Kupplungsteil 12 angebrachten Schraubendruckfeder 24 werden die Verrastkugeln 23 freigegeben, um das Kupplungsteil 12 von dem mit dem Druckminderer 6 verbundenen Stecknippel 8 abziehen zu können.

Das kleine und handliche Kupplungsteil 12 kann einfach, schnell und sicher mit der Druckluftflasche 2 verbunden werden und an dieser verbleiben. Das Anschließen der mit dem Kupplungsteil 12 versehenen Druckluftflasche 2 an den Druckminderer 6, ein Verteilerelement oder dgl., die mit einem entsprechenden Stecknippel 8 ausgebildet sind, ist denkbar einfach und erfordert keinen Zeitaufwand. Um das ohnehin einfache Zusammenstecken von Kupplungsteil 12 und Stecknippel 8 weiter zu erleichtern, können an beiden Teilen entsprechende Einführschrägen ausgebildet sein.

Zudem ist eine Drehbewegung zwischen Druckluftflasche 2 und Druckminderer 6, genauer gesagt zwischen Kupplungsteil 12 und Stecknippel 8 möglich. Ein selbsttätiges Lösen der Steckverbindung ist aufgrund der Arretierung mittels Verrastkugeln 23 und von zwei manuell - mit einer Hand - durchführbaren Aktionen des Benutzers zum Entrasten, d. h. der Dreh- und Längsbewegung des Handrades 14 zur Freigabe der Verrastung, nicht möglich. Sowohl der Stecknippel 8 als auch das Kupplungsteil 12 sind durch den Verschlussring 21 bzw. die Verschlusskappe 10 vor Verschmutzung geschützt. Andererseits ermöglicht der federbelastete Verschlussring 21 in nicht gekoppeltem Zustand bei geöffnetem Flaschenventil 1 nur ein langsames Abströmen von Luft, so dass beim versehentlichen Öffnen des Flaschenventils 1 in ungekoppeltem Zustand keine Unfallgefahr besteht und schließlich auch die Möglichkeit der Demontage des Kupplungsteils 12 bei einer zunächst noch mit Druckluft gefüllten Druckluftflasche gegeben ist.

Die Erfindung ist nicht auf die zuvor beschriebene Ausführungsform beschränkt. Beispielsweise kann der Stecknippel auch mit der Druckluftflasche verbunden sein, während das Kupplungsteil an dem Druckminderer angebracht ist.

### Bezugszeichenliste

- 1: Flaschenventil
- 2: Druckluftflasche
- 3: Anschlussstutzen v. 2
- 4: Innengewinde v. 3
- 5: Gewindebohrung v. 6
- 6: Druckminderer, Verteilerstück oder dgl.
- 7: Anschlussorgan v. 6
- 8: Stecknippel
- 9: Schraubendruckfeder v. 8
- 10: Verschlusskappe v. 8
- 11: Dichtung v. 8
- 12: Kupplungsteil
- 13: Gewindehülse v. 12
- 14: Handrad
- 15: Dichtung v. 13
- 16: Luftdurchgangsbohrung v. 12
- 17: Schließpilz v. 12
- 18: Schließring v. 12
- 19: Ringspalt zw. 17/18
- 20: Schraubendruckfeder in 16
- 21: Verschlussring
- 22: Luftdurchgangsbohrung v. 8
- 23: Verrastkugeln
- 24: Schraubendruckfeder v. 14
- 25: Rastnut

## Patentansprüche

1. Druckgasflasche mit einer Kupplung zur Verbindung mit einem an einen Verbraucher (6), einen Verteiler oder eine Füllstation anschließbaren Anschlussorgan (7), insbesondere für Pressluftatemgeräte, wobei die Druckgasflasche (2) ein Flaschenventil (1) mit einem genormten Anschlussstutzen (3) aufweist, und ein separates, in oder auf dem Anschlussstutzen (3) der Druckgasflasche (2) verschraubbares Kupplungsteil (12) über an dem Kupplungsteil (12) und dem Anschlussorgan (7) ausgebildete Steckverbindungsmittel (17, 18; 8), die für den entkoppelten Zustand am Kupplungsteil (12) federbelastete Verschlussmittel (20, 21) zur Abströmsicherung und zum Schutz vor Verschmutzung und im Anschlussorgan (7) federbelastete Verschlusselemente (9, 10) aufweisen sowie Mittel (23, 25) zum gegenseitigen Verrasten der Steckverbindung im gekoppelten Zustand umfassen, an den Verbraucher (6), den Verteiler oder die Füllstation anschließbar ist,
**dadurch gekennzeichnet, dass**
die Steckverbindungsmittel (17, 18; 8) des Kupplungsteils (12) einen in einem Schließring (18) unter Freilassung eines Ringspaltes (19) angeordneten Schließpilz (17) umfassen, und in dem Ringspalt (19) ein Verschlussring (21) angeordnet ist, der in entkoppeltem Zustand so in dem Ringspalt zwischen Schließpilz (17) und Schließring (18) gehalten ist, dass bei geöffneter Druckgasflasche (2) ein begrenzter Gasvolumenstrom abströmen kann.

2. Druckgasflasche nach Anspruch 1, **dadurch gekennzeichnet, dass** das Anschlussorgan (7) als Steckverbindungsmittel einen hohlen Stecknippel (8) aufweist, dessen Außenwand in gekoppeltem Zustand zwischen den Steckverbindungsmitteln (17, 18) im Kupplungsteil (12) geführt ist und in einer Rastnut (25) an Verrastkugeln (23) im Kupplungsteil (12) arretierbar ist.

3. Druchgasflasche nach Anspruch 2, **dadurch gekennzeichnet, dass** die Verrastkugeln (23) mit einem am Umfang des Kupplungsteils (12) angeordneten Handrad (14) in Wirkverbindung stehen, das entgegen der Wirkung einer Schraubendruckfeder (24) axial verschiebbar und drehbar ist, um durch Drehen und Verschieben des Handrades (14) die Verrastkugeln (23) freizugeben.

4. Druchgasflasche nach Anspruch 1, **dadurch gekennzeichnet, dass** die Verschlusselemente im Stecknippel (8) eine in nicht gekoppeltem Zustand an dessen offenem Ende unter der Wirkung einer Schraubendruckfeder (9) an einer Dichtung (11) gehaltene Verschlusskappe (10) umfassen, die in gekoppeltem Zustand unter der Wirkung des Steckverbindungsmittels (18) im Kupplungsteil (12) in das Innere des Stecknippels (8) verschoben ist und den Gasdurchgang freigibt.

5. Druckgasflasche nach Anspruch 1, **dadurch gekennzeichnet, dass** in dem Ringspalt (19) zur Abströmsicherung und zum Schutz vor Verschmutzung in entkoppeltem Zustand der unter der Wirkung einer Schraubendruckfeder (20) gehaltene Verschlussring (21) angeordnet ist, der in gekoppeltem Zustand unter der Wirkung des Steckverbindungsmittels (8) des Anschlussorgans (7) aus dem Ringspalt verschoben ist und den Gasdurchlass vollständig freigibt.

6. Druckgasflasche nach Anspruch 1, **dadurch gekennzeichnet, dass** das Anschlussorgan (7) als separates Bauteil ausgebildet und mit dem Verbraucher oder Verteiler verschraubbar ist.

7. Druckgasflasche nach einem der vorhergehenden Ansprüche, **dadurch gekennzeichnet, dass** das mit dem Stecknippel (8) versehene Anschlussorgan (7) und das Kupplungsteil (12) jeweils sowohl an die Druckgasflasche (1) als auch an den Verbraucher (6), den Verteiler oder eine Füllstation anschließbar sind.

## Claims

1. A compressed gas cylinder with a coupling for connection with a coupling means (7) connectable to a consumer (6), a manifold, or a filling station, especially for compressed air breathing apparatuses wherein the compressed air cylinder (2) comprises a cylinder valve (1) with a standardized fitting (3), and a separate coupling part (12) that can be screwed into or onto the fitting (3) of the compressed gas cylinder (2) can be coupled with the consumer (6), the manifold or filling station via plug-and-socket-type connecting means (17, 18; 8) provided on the coupling part (12) and the coupling means (7) which include, on the coupling part (12), spring-loaded locking means (20, 21) that provide blow-off protection and protection from contamination in uncoupled condition, and, on the coupling means (7), spring-loaded locking elements (9, 10) and means (23, 25) for interlocking the plug and socket connection in coupled condition,
**characterized in that**
the plug-and-socket-type connecting means (17, 18; 8) of the coupling part (12) include a plug (17) located in a closing ring (18) and leaving an annular clearance (19) and a locking ring (21) that in uncoupled condition is held between the plug (17) and the closing ring (18) is located in the annular clearance so that a limited volumetric flow of gas can flow off when the compressed gas cylinder (2) is open.

2. The compressed gas cylinder according to claim 1, **characterized in that** the coupling means (7) comprises a hollow barb nipple (8) as a plug-and-socket-type connecting means, the outer wall of which is guided in coupled condition between the plug-and-socket-type connecting means (17, 18) in the coupling part (12) and can be locked in a locking groove (25) by means of latching balls (23) in the coupling part (12).

3. The compressed gas cylinder according to claim 2, **characterized in that** the latching balls (23) are in a functional connection with a hand wheel (14) located on the perimeter of the coupling part (12) that can be moved in axial direction against the action of a helical compression spring (24) and rotated so that turning and moving said hand wheel (14) releases the latching balls (23).

4. The compressed gas cylinder according to claim 1, **characterized in that** the locking elements in the barb nipple (8) include at its free end a cap (10) held against a gasket (11) by the action of a helical compression spring (9) in uncoupled condition that is moved in coupled condition by the action of the plug-and-socket-type connecting means (18) in the coupling part (12) into the barb nipple (8), thereby opening the gas passage.

5. The compressed gas cylinder according to claim 1, **characterized in that** the locking ring (21) that is located in the annular clearance (19) and held in place in uncoupled condition by the action of a helical compression spring (20) for blow-off protection and protection against contamination, is moved out of the annular clearance in coupled condition by the action of the plug-and-socket-type connecting means (8) of the coupling means (7), thereby completely opening the gas passage.

6. The compressed gas cylinder according to claim 1, **characterized in that** the coupling means (7) is designed as a separate component and can be screwed together with the consumer or manifold.

7. The compressed gas cylinder according to any one of the preceding claims, **characterized in that** the coupling means (7) that is provided with the barb nipple (8) and the coupling part (12) may each be connected to the compressed gas cylinder (1) as well as to a consumer (6), manifold, or filling station.

## Revendications

1. Bouteille à gaz comprimé comprenant un accouplement pour la liaison à un organe de raccordement (7) susceptible d'être raccordé à un utilisateur (6), à un distributeur ou à une station de remplissage, en particulier pour appareil respiratoire à air comprimé, dans laquelle la bouteille à gaz comprimé (2) comprend une soupape de bouteille (1) avec une pipe de raccordement normalisée (3), et une pièce d'accouplement (12) séparée, susceptible d'être vissée sur ou dans la pipe de raccordement (3) de la bouteille à gaz comprimé (2), peut être raccordée à l'utilisateur (6), au distributeur ou à la station de remplissage via des moyens de liaison à enfichage (17, 18 ; 8) réalisés sur la pièce d'accouplement (12) et sur l'organe de raccordement (7), qui comprennent, pour la situation découplée, des moyens d'obturation (20, 21) chargés par ressort sur la pièce d'accouplement (12) pour un isolement côté aval et pour la protection vis-à-vis d'un encrassement, ainsi que des éléments d'obturation (9, 10) chargés par ressort dans l'organe de raccordement (7), et qui comportent des moyens (23, 25) pour un enclenchement réciproque de la liaison à enfichage à l'état accouplé, à la ligne
**caractérisée en ce que**
les moyens de liaison à enfichage (17, 18 ; 8) de la pièce d'accouplement (12) comprennent une tête de fermeture (17) agencée dans une bague de fermeture (18) en laissant libre une fente annulaire (19), et une bague d'obturation (21) est agencée dans la fente annulaire (19) qui, à l'état découplé, est maintenue dans la fente annulaire entre la tête de fermeture (17) et la bague de fermeture (18) de telle façon que lorsque de la bouteille à gaz comprimé (2) est ouverte, un courant volumétrique de gaz limité est capable de s'écouler.

2. Bouteille à gaz comprimé selon la revendication 1, **caractérisée en ce que** l'organe de raccordement (7) comprend, à titre de moyens de liaison à enfichage, un nipple d'enfichage creux (8) dont la paroi extérieure est guidée, dans l'état accouplé, entre les moyens de liaison à enfichage (17, 18) dans la pièce d'accouplement (12), et est susceptible d'être arrêté dans une gorge d'enclenchement (25) sur des billes d'enclenchement (23) dans la pièce d'accouplement (12).

3. Bouteille à gaz comprimé selon la revendication 2, **caractérisée en ce que** les billes d'enclenchement (23) sont en coopération avec un volant à main (14) agencé à la périphérie de la pièce d'accouplement (12), qui est capable de translation axiale et de rotation à l'encontre de l'action d'un ressort de compression hélicoïdal (24), afin de libérer les billes d'enclenchement (23) par rotation et par translation du volant à main (14).

4. Bouteille à gaz comprimé selon la revendication 1, **caractérisée en ce que** les éléments d'obturation dans le nipple d'enfichage (8) comprennent un capuchon de fermeture (10) maintenu, dans l'état non couplé, sur son extrémité ouverte sous l'action d'un ressort de compression hélicoïdal (9) contre un joint (11) qui, dans l'état accouplé, est déplacé sous l'action des moyens de liaison à enfichage (18) dans la pièce d'accouplement (12) jusque dans l'intérieur du nipple d'enfichage (8) et libère le passage du gaz.

5. Bouteille à gaz comprimé selon la revendication 1, **caractérisée en ce que**, dans la fente annulaire (19) et pour l'isolement vers l'aval et la protection vis-à-vis des encrassements dans l'état découplé, est agencée la bague d'obturation (21) maintenue sous l'action d'un ressort de compression hélicoïdal (20), ladite bague étant déplacée hors de la fente annulaire à l'état accouplé sous l'action des moyens de liaison à enfichage (8) de l'organe de raccordement (7) et libérant totalement le passage du gaz.

6. Bouteille à gaz comprimé selon la revendication 1, **caractérisée en ce que** l'organe de raccordement (7) est réalisé sous forme de composant séparé et susceptible d'être vissé à l'utilisateur ou au distributeur.

7. Bouteille à gaz comprimé selon l'une des revendications précédentes, **caractérisée en ce que** l'organe de raccordement (7) pourvu du nipple d'enfichage (8) et la pièce d'accouplement (12) sont susceptibles d'être raccordés chacun aussi bien à la bouteille à gaz comprimé (1), à l'utilisateur (6), au distributeur, ou à une station de remplissage.
